# EUROPÄISCHE PATENTSCHRIFT

(11) **EP 0 267 146 B1**
(45) Veröffentlichungstag und Bekanntmachung des Hinweises auf die Patenterteilung: **03.01.1990**
(21) Anmeldenummer: 87810549.3
(22) Anmeldetag: 23.09.1987
(51) Int. Cl.: E04C 5/06

(54) **Armierungskorb**
Reinforcing cage
Cage d'armature

(30) Priorität: 30.10.1986 CH 4274/86
(43) Veröffentlichungstag der Anmeldung: 11.05.1988
(73) Patentinhaber: EGCO AG, CH-9476 Weite (CH)
(72) Erfinder: Walroff, Alain, CH-1023 Crissier (CH)
(74) Vertreter: Feldmann, Paul David

(56) Entgegenhaltungen:
- EP-A- 0 133 425
- CH-A- 642 131
- DE-U- 6 753 521
- FR-A- 2 090 183
- FR-A- 2 143 985

## Beschreibung

Unter Armierungsnetzen versteht man in der Fachwelt nicht nur flache Gebilde, sondern genereller auch aus solchen Netzen durch Biegungen geformte dreidimensionale Gebilde. Der Verständlichkeit halber wird jedoch der ebenfalls gebräuchliche Ausdruck Armierungskorb verwendet. Herkömmlich wird häufig ein solcher Armierungskorb auf dem Bauplatz am Ort des Einbaus geformt und mit speziellen Drähten gebunden. Dies ist ausserordentlich arbeitsintensiv, hat jedoch den Vorteil, dass der Armierungskorb leicht den jeweiligen bauspezifischen Gegebenheiten angepasst werden kann. Bei der Vielzahl der verschiedenen Anwendungen von Armierungskörben müssen daher vorgefertigte Armierungskörbe äusserst genau durchdacht sein, um trotz ihrer vorgegebenen und somit die Anwendung eingrenzenden Form möglichst vielfältig einsetzbar zu sein.

Im vorliegenden Fall handelt es sich um einen vorgefertigten Armierungskorb zur Erstellung einer Verbindung zwischen den Armierungen einer Boden-Deckenplatte und einer Wand. Bisher wurden solche Verbindungen nicht aus einem vorgefertigten Armierungskorb erstellt.

Die Herstellung einer solchen Verbindung erfolgt heute auf verschiedene Arten. Eine Art besteht darin, dass Armierungsstäbe des Flachnetzes über den Winkelbereich zwischen der zu erstellenden Wand und des Boden-Deckenplattenüberganges hinausgezogen und am richtigen Ort um 90_{°} abgebogen werden. Dies verlangt zwangsläufig ein zweistufiges Vorgehen beim Betongiessen. Die Verschalung kann dementsprechend auch nur schrittweise erstellt werden. Das Biegen der Armierungseisen ist umständlich und oftmals auch ungenau. Die zweite Methode besteht in der Verwendung bereits vorfabrizierter Armierungskörbe. Hierbei können rechtwinklig abgebogene Armierungsstäbe, die im Eckbereich mit einem Querstab untereinander verbunden sind, verwendet werden. Solche Armierungsnetze sind aus der FR-A 24 22 782 oder der EU-A 0 136 283 bekannt. Die Schenkel der rechtwinklig abgebogenen Stäbe werden durch Binden mit Flachnetzen der Wand und/oder der Boden- Deckenplatte verbunden. Der Nachteil jener Lösung ist vorallem darin zu sehen, dass dem Eisenleger relativ wenig Arbeit abgenommen wird. Insbesondere bei der Erstellung einer Boden -Deckenplatte, die üblicherweise eine Ober- und eine Unterarmierung hat, bietet das beschriebene Armierungsnetz wenig Hilfe.

Diesbezüglich dient ein Armierungskorb gemäss der CH-A 642 131 erheblich besser. Dieser Armierungskorb besteht aus einer Anzahl gleicher, parallel zueinander angeordneter, haarnadelförmig gebogener Bügel. Die Bügel sind durch mindestens drei, in zwei zueinander rechtwinklig angeordneten Ebenen liegenden Stäben unlösbar untereinander verbunden. Zur Erstellung eines Ueberganges von einer Wand in eine Boden- Deckenplatte werden jeweils zwei solche Armierungskörbe senkrecht zueinander ineinander gesteckt. Dabei steht der vertikal verlaufende Armierungskorb auf der schmalen Stirnseite der haarnadelförmig gebogenen Bügel. Selbstverständlich müssen daher die vertikalen Körbe mit den horizontal liegenden Körben mit den bekannten Abbinddrähten befestigt werden. Gerade in diesen Eckbereichen ist die Zugänglichkeit jedoch äusserst schlecht, so dass das Abbinden mühsam ist.

Gerade in der Verwendung zur Erstellung der Armierungen einer Verbindung einer Boden-Deckenplatte mit einer Wand oder zweier Wände ist das Element jedoch nur beschränkt anwendbar. Ist beispielsweise die Wand nur einlagig armiert, ergeben sich Anschlussprobleme.

Es ist daher die Aufgabe der vorliegenden Erfindung, einen vorgefertigten Armierungskorb zur Erstellung einer Verbindung der Armierungen einer Boden -Deckenplatte und einer Wand zu schaffen, bei dem die vorbeschriebenen Nachteile behoben sind.

Diese Aufgabe löst ein vorgefertigter Armierungskorb welcher sich dadurch auszeichnet, dass er aus einer Anzahl langer, parallel in glei chen Abständen angeordneter Querstäbe besteht, die an den beiden Enden je durch einen Längsstab untereinander verbunden sind, sowie aus mindestens annähernd mittig zwischen jeweils zwei benachbarten langen Querstäben parallel zu diesen verlaufenden, kurzen Querstäben, die sich von mindestens über der Mitte der Länge der langen Querstäbe bis annähernd zu einem der beiden endständigen Längsstäbe erstrecken, wobei der mittige Bereich der langen Querstäbe und die dort befindlichen kurzen Querstäbe untereinander von drei parallelen Längsstäben verbunden sind, und dass die langen Querstäbe annähernd mittig zwischen zwei der drei im mittigen Bereich verlaufenden Längsstäbe um 90_{°} abgebogen sind und die freien Enden der kurzen Stäbe ebenfalls um 90_{°} in eine parallele Ebene über die Schenkel der langen Querstäbe abgebogen sind.

Im eingebauten Zustand kommen die kurzen Querstäbe in den Druckbereich, der armierten Betonkonstruktionen zu liegen.Daher können die kurzen Querstäbe einen bis 50% geringeren Durchmesser aufweisen, als die langen Querstäbe. So lässt sich bis rund ein Drittel des gesamten Eisengewichts gegenüber herkömmlichen Armierungsnetzen einsparen.

In den angefügten Zeichnungen ist ein bevorzugtes Ausführungsbeispiel des Erfindungsgegenstandes an sich und in der Verwendung dargestellt.

Es zeigt:
Figur 1 die Ansicht des umgebogenen Armierungsnetzes zur Fertigung des erfindungsgemässen Armierungskorbes;
Figur 2 zeigt den erfindungsgemässen Armierungskorb in der Seitenansicht.
Figur 3 und 4 schematisch dargestellt.

Aus der Ansicht des umgebogenen Armierungsnetzes gemäss der Figur 1 sind sämtliche zur Fertigung des Netzes erforderlichen Drähte, ihre relative Anordnung zueinander und ihre Längen erkennbar. Quer zur Längsrichtung ist eine Vielzahl, im dargestellten Beispiel zwanzig Stück, langer, paralleler Querstäbe 1 verlegt. Die Länge der langen Querstäbe, die in regelmässigen Abständen unteinander angeordnet sind, beträgt etwa 1,75m. Die Enden der langen Querstäbe sind untereinander beidseitig durch je einen Längsstab 2 miteinander verbunden. In der Mitte zwischen je zwei benachbarten langen Querstäben 1 ist je ein kurzer Querstab 3 gelegt. Diese kurzen Querstäbe erstrecken sich von über der Mitte der langen Querstäbe 1 hinweg bis nahe an einen der beiden endständgen Längsstäbe 2. Eine Variante sieht vor, dass die kurzen Querstäbe 33 von nahe den endständigen Ländgsstäben 2 auf der einen Seite, bis nahe zum gegenüberliegenden Längsstab reicht, wie dies strichliniert dargestellt ist. Betrachtet man jene in Längsrichtung verlaufende Linie m, auf der die Mitten aller langen Querstäbe liegen, so sind bezüglich dieser Mittellinie drei relativ nahe beieinander liegende, untereinander parallele Längsstäbe 4, 5 und 6 angeordnet. Zwei dieser Längsstäbe 4,5 verlaufen in gleichem Abstand auf je einer Seite der fiktiven Mittellinie m im gleichen Abstand dazu. Ein dritter Längsstab verläuft in gleichem Abstand wie die beiden vorgenannten Längsstäbe 4,5 von der Mittellinie m zum Längsstab 5 und kreuzen die kurzen Querstäbe 3 und die langen Querstäbe 1. An sämtlichen Kreuzungen zweier Stäbe sind diese durch Punktschweissungen miteinander verbunden.

Das in der Figur 1 gezeigte Flachnetz wird schliesslich durch zwei Biegungen in die, in der Seitenansicht in Figur 2 dargestellte Form zum erfindungsgemässen Armierungskorb gebogen. In einer ersten Biegung werden sämtliche Querstäbe um die Mittellinie m rechtwinklig abgebogen. Hierdurch werden die langen Querstäbe 1 zu den beiden senkrecht zueinander verlaufenden, langen Schenkeln 1' und 1" geformt, sowie gegebenenfalls die kurzen Querstäbe 33 einmal abgewinkelt. In einer zweiten Biegung um eine in Längsrichtung verlaufende Gerade b werden nun nur noch die kurzen Querstäbe 3 und 33 um circa 90_{°} aus der Ebene, in der die Schenkel 1', der langen Querstäbe 1 verlaufen umgebogen, sodass nun die Schenkel 3' der kurzen Querstäbe 3 beziehungsweise 33, mindestens annähernd parallel zu den anderen Schenkeln 1" der langen Querstäbe 1 verlaufen. Die aufgebogenen Schenkel 1" und 3' bilden in der Seitenansicht ein U mit unterschiedlich langen Schenkeln.

Die kurzen Querstäbe 3 haben beispielsweise einen um ca. 40% geringeren Durchmesser als die langen Querstäbe 1. Hierdurch kann eine beträchtliche Menge Eisen eingespart werden. Wären die Schenkel 1" und 3' zum gleichen Querstab gehörend, könnte dies nicht erreicht werden.

In den Figuren 3 und 4 sind schematisch zwei Anwendungsbeispiele für die erfindungsgemässen Armierungskörbe dargestellt. Figur 3 zeigt einen Uebergang von einer Boden- Deckenplatte P zu einer Stützmauer M. Beide Betonbauteile sind mit einer zweischichtigen Armierung versehen. Der Armierungskorb wird auf das übliche, gitterförmige Flacharmierungsnetz 10, welches wie alle übrigen nicht zum Armierungskorb gehörenden Armierungseisen strichliniert gezeichnet ist, so aufgelegt, sodass die jeweils in zwei parallelen Ebenen liegenden Schenkel 3' und 1" vertikal nach oben gerichtet sind Die Verbindung zwischen den bereits verlegten, flachen Armierungsgitter 10 und dem Armierungskorb kann nun leicht zugänglich, ausserhalb des eigentlichen Eckbereiches, mittels Abbinddrähten an den in der Bodendeckenplatte zu liegen kommenden Schenkeln 1' und dem daran befestigten Längsstab 2 erfolgen. Danach kann das zweite, obere flache Armierungsnetz 11 über die freien Enden der relativ kurzen Schenkel 3' der kurzen Querstäbe 3 geschoben werden, wodurch sich ein zusätzliches Abbinden mittels Drähte am Armierungskorb oftmals erübrigt. Die beiden flachen Armierungsnetze 12,13 der Stützmauer M können nun auch einfach in den Armierungskorb gestellt und mit den Schenkeln 1" bzw. 3' verbunden werden. Dies geschieht wiederum ausserhalb des eigentlichen Eckbereiches. Natürlich können die Armierungsgitter 12,13 auch beide oder nur eines an der Aussenseite der beiden einen U formenden Schenkel 1", 3' angebracht werden. Handelt es sich bei der Verbindung um eine solche zwischen einer Boden-Deckensplatte P und einer Trennwand T, so kann der Armierungskorb auch um 90_{°} gedreht angewendet werden. Dabei bleiben jedoch aller vorbeschriebenen Vorteile der einfachen Handhabung erhalten. Der Korb kann wieder auf das untere flache Armierungsnetz 10 gelegt werden und mit den nun unteren, längeren Schenkel 1" verbunden werden. Danach kann man das Armierungsgitter 14 über die freien Enden des kurzen Schenkels 3' schieben und mit dem zweiten, langen, nun stehenden Schenkeln 1' verbinden. Schliesslich wird wieder das obere Armierungsnetz 11 der Boden- Deckenplatte P eingelegt und diesmal mit dem kürzeren, horizontal liegenden, kurzen Schenkeln 3' verbunden. Schliesslich sei auch noch darauf hingewiesen, dass die Längsstäbe 2,4,5 und 6 jeweils über die äussersten, langen Querstäbe 1 hinaus um circa den Abstand zweier, benachbarter, langer Querstäbe hinaus verlängert sind. Dies führt dazu, dass die einzelnen Körbe in Längsrichtung ebenfalls einfach zusammengesteckt, bzw. ineinander geschoben werden können.

## Patentansprüche

1. Vorgefertigter Armierungskorb zur Erstellung einer Verbindung zwischen den Armierungen einer Boden- Deckenplatte (P) und einer Wand (T) oder zwischen zweier Wände, dadurch gekennzeichnet, dass er aus einer Anzahl langer, parallel in gleichen Abständen angeordneter Querstäbe (1) besteht, die an den beiden Enden je durch einen Längsstab (2) untereinander verbunden sind, sowie aus mindestens annähernd mittig zwischen jeweils zwei benachbarten langen Querstäben parallel zu diesen verlaufenden, kurzen Querstäben (3), die sich von mindestens über der Mitte (m) der Länge der langen Querstäbe (1) bis annähernd zu einem der beiden endständigen Längsstäbe (2) erstrecken, wobei der mittige Bereich der langen Querstäbe (1) und die dort befindlichen kurzen Querstäbe (3) unter einander von drei parallelen Längsstäben (4,5,6) verbunden sind, und dass die langen Querstäbe (1) annähemd mittig zwischen zwei (4,5) der drei im mittigen Bereich (m) verlaufenden Längsstäbe um 90° abgebogen sind und die freien Enden (3') der kurzen Stäbe (3) ebenfalls um 90_{°} in eine parallele Ebene über die Schenkel (1") der langen Querstäbe (1) abgebogen sind.

2. Armierungskorb nach Anspruch 1, dadurch gekennzeichnet, dass die kurzen Querstäbe (3) sich nur gerade vom mittigen Bereich der langen Querstäbe (1) bis annähernd zum jenseits des mittigen Bereichs gelegenen Längsstabes (2) erstrecken.

3. Armierungskorb nach Anspruch 1, dadurch gekennzeichnet, dass die kurzen Querstäbe (3) sich von annähernd dem einen Längsstab (2) über den mittigen Bereich bis annähernd zum gegenüberliegenden Längsstab (2) erstrecken, und dass die freien Enden (3', 3") beidseits des mittigen Bereichs zueinander um 90 Grad gebogen sind, wobei die einen freien Enden (3') in eine parallele Ebene über die Schenkel (1') der langen Querstäbe, die anderen in die Ebene derselben Schenkel (1') abgebogen sind.

4. Armierungskorb nach Anspruch 1, dadurch gekennzeichnet, dass die kurzen Querstäbe (3) einen bis 50% geringeren Durchmesser aufweisen als die langen Querstäbe (1).

5. Armierungskorb nach Anspruch 1, dadurch gekennzeichnet, dass die Längsstäbe (2) um annähemd den Abstand zwischen zwei benachbarten langen Querstäben (1) über die beiden äussersten langen Querstäben des Armierungskorbes hinaus verlängert werden.

## Claims

1. Prefabricated reinforcing cage for producing a connection between the reinforcements of a floor cover plate (P) and a wall (T) or between two walls, characterized in that it comprises a plurality of long, parallel, equidistantly spaced transverse bars (1), connected together at both ends by in each case one longitudinal bar (2), as well as short transverse bars (3) running at least approximately centrally between in each case two adjacent long transverse bars and parallel thereto and which extend at least over the centre (m) of the length of the long transverse bars (1) to approximately one of the two end longitudinal bars (2), the central area of the long transverse bars (1) and the short transverse bars (3) located there are interconnected by three parallel longitudinal bars (4, 5, 6) and that the long transverse bars (1) are bent down by 90_{°} approximately centrally between two (4, 5) of the three longitudinal bars in the central area (m) and the free ends (3') of the short bars (3) are bent down by 90_{°} in a parallel plane over the legs (1") of the long transverse bars (1).

2. Reinforcing cage according to claim 1, characterized in that the short transverse bars (3) extend straight only from the central area of the long transverse bars (1) to approximately the longitudinal bar (2) on the other side of the central area.

3. Reinforcing cage according to claim 1, characterized in that the short transverse bars (3) extend from approximately one longitudinal bar (2), via the central area to approximately the opposite longitudinal bar (2) and that the free ends (3', 3") are bent by 90_{°} to one another on either side of the central area, the one free end (3') being bent down in a parallel plane over the legs (1') of the long transverse bars and the other in the plane of the same legs (1').

4. Reinforcing cage according to claim 1, characterized in that the short transverse bars (3) have a diameter smaller by up to 50% compared with the long transverse bars (1).

5. Reinforcing cage according to claim 1, characterized in that the longitudinal bars (2) are extended by approximately the spacing between two adjacent long transverse bars (1) over and beyond the two outermost long transverse bars of the reinforcing cage.

## Revendications

1. Cage d'armature préfabriquée pour l'établissement d'une liaison entre les armatures d'une plaque de plafond, de sol (P) et une paroi (T) ou contre deux parois, caractérisée en ce qu'elle est constituée par un certain nombre de barres transversales longues (1), disposées parallèlement et équidistantes, qui sont respectivement reliées entre elles par une barre longitudinale, ainsi que par des barres transversales courtes (3), respectivement situées au moins approximativement au milieu de l'intervalle entre deux barres transversales longues (1) voisines et s'étendant parallèlement à celles-ci, qui s'étendent au-delà du milieu (m), de la longueur des barres transversales longues (1), au moins, jusqu'à proximité d'une des deux barres longitudinales (1) terminales, en ce que la zone médiane des barres transversales (1), longues et les barres transversales (3) courtes qui s'y trouvent sont reliées entre elles par trois barres longitudinales (4, 5, 6) parallèles et en ce que les barres transversales (1) longues sont pliées approximativement en leur milieu de 90_{°} entre deux (4, 5) des trois barres longitudinales s'étendant dans la zone médiane (m), tandis que les extrémités libres (3) des barres courtes (3) sont également pliées de 90_{°} dans un plan parallèle sur les branches (1") des barres transversales longues (1).

2. Cage d'armature selon la revendication 1, caractérisée en ce que les barres transversales courtes (3) s'étendent seulement de la zone médiane des barres transversales (1) longues jusqu'à proximité de la barre longitudinale (2) située de l'autre côté de la zone médiane.

3. Cage d'armature selon la revendication 1, caractérisée en ce que les barres transversales courtes (3) s'étendent de la proximité d'une des barres longitudinales (2), au-delà de la zone médiane, jusqu'à proximité de la barre longitudinale en regard, et en ce que les extrémités libres (3', 3") sont pliées de 90_{°} des deux côtés de la zone médiane, tandis que les extrémités libres (3') sont pliées dans un plan parallèle sur les branches (1') des barres transversales longues, et les autres extrémités libres dans le plan de ces branches (1').

4. Cage d'armature selon la revendication 1, caractérisée en ce que les barres transversales courtes (3) présentent un diamètre dont la réduction peut aller jusqu'à 50% par rapport à celui des barres transversales longues (1).

5. Cage d'armature selon la revendication 1, caractérisée en ce que les barres longitudinales (2) sont prolongées approximativement de la distance entre deux barres transversales (1) longues, voisines au-delà des deux barres transversales longues, les plus à l'extérieur de la cage d'armature.
